# EUROPÄISCHE PATENTSCHRIFT

(11) **EP 1 339 561 B1**
(45) Veröffentlichungstag und Bekanntmachung des Hinweises auf die Patenterteilung: **25.07.2007**
(21) Anmeldenummer: 01998458.2
(22) Anmeldetag: 13.10.2001
(51) Int. Cl.: B60K 31/00, G08G 1/16, G08B 15/00

(54) **ANORDNUNG ZUR ÜBERWACHUNG DES UMFELDS EINES FAHRZEUGS**
SYSTEM FOR MONITORING THE SURROUNDING AREA OF A VEHICLE
SYSTEME POUR CONTROLER LE CHAMP PERIPHERIQUE D'UN VEHICULE

(30) Priorität: 29.11.2000 DE 10059313
(43) Veröffentlichungstag der Anmeldung: 03.09.2003
(73) Patentinhaber: ROBERT BOSCH GMBH, 70442 Stuttgart (DE)
(72) Erfinder: JANSSEN, Holger, 31840 Hessisch Oldendorf (DE)
(86) Internationale Anmeldenummer: PCT/DE2001/003931
(87) Internationale Veröffentlichungsnummer: WO 2002/043982

(56) Entgegenhaltungen:
- EP-A- 1 158 473
- JP-A- 2000 128 031
- US-A- 5 949 331
- US-A- 6 150 930
- PATENT ABSTRACTS OF JAPAN vol. 2000, no. 04, 31. August 2000 (2000-08-31) & JP 2000 016181 A (TOKAI RIKA CO LTD), 18. Januar 2000 (2000-01-18)

## Beschreibung

Die Erfindung betrifft eine Anordnung zur Überwachung des Umfelds eines Fahrzeugs mit Sensoren zum Erfassen von Eigenschaften des Umfelds und Mitteln zum Verarbeiten der erfassten Information.

### Stand der Technik

Zur Überwachung des Umfelds eines Fahrzeugs sind zahlreiche Systeme bekannt. Derartige Systeme dienen beispielsweise der Realisierung einer Unfallverhütung ("Precrash"), einer automatischen Fahrsteuerung ("Automatic Cruise Control" (ACC)) oder auch der Beobachtung des toten Winkels bezüglich des Gesichtsfeld des Fahrers. Es kommen Systeme zum Einsatz, welche sich unterschiedlichen Sensoren bedienen. Bekannt sind zum Beispiel Radarsensoren, Lidarsensoren, Ultraschallsensoren und Videosensoren. Beispielsweise werden Radarsensoren verwendet, um die genaue Lage eines Objektes zu bestimmen, welches sich im Umfeld des Fahrzeugs befindet. Ein bekanntes Verfahren für diese Lagebestimmung ist die Triangulation. Bei dem Einsatz der verschiedenen Sensoren ist allerdings zu beachten, dass sie wegen der zugrundeliegenden physikalischen Vorgänge unterschiedliche Erfassungsbereiche haben. Daher ist es häufig sinnvoll, die unterschiedlichen Sensoren zu kombinieren. Insgesamt entstehen komplexe Systeme, da die unterschiedlichen Sensormessdaten kombiniert werden müssen.

Ferner ist zu bemerken, dass die meisten Systeme nicht in der Lage sind, Objekte, welche sich im Fahrzeugumfeld befinden, zu klassifizieren. Ein Radarsensor ist im allgemeinen nicht in der Lage, zwischen einem lebenden Objekt, beispielsweise einem Fußgänger, und einem Gegenstand zu unterscheiden. Ferner haben Radarsensoren und auch Ultraschallsensoren im unmittelbaren Fahrzeugumfeld den Nachteil, dass sie aufgrund ihres geringen Öffnungswinkels nur einen kleinen Bereich des Umfelds erfassen können. Will man also das gesamte Fahrzeugumfeld mit derartigen Sensoren erfassen, so ist eine große Anzahl von Sensoren erforderlich.

Die japanische Offenlegungsschrift JP 2000 128031 offenbart einen 360°-Rundumsichtsensor in einem Kraftfahrzeug mit einem Hyperbolischem Spiegel und einer Kamera. Aus der US 5,949,331 ist eine Anordnung für Fahrzeuge mit Bildaufnahmeeinrichtungen und einem Display zur Anzeige eines synthetisierten Bildes der Bildaufnahmeeinrichtungen bekannt.

### Vorteile der Erfindung

Die Erfindung baut auf der gattungsgemäßen im Anspruch 1 beanspruchten Anordnung dadurch auf, dass die Sensoren optische Sensoren sind, dass mindestens zwei Sensoren vorgesehen sind, dass die Sensoren im Weitwinkelbereich arbeiten und dass die Mittel zum Verarbeiten der erfassten Information räumliche Information ausgeben. Optische Sensoren haben gegenüber den anderen genannten Sensoren den Vorteil, dass die Möglichkeit besteht, Objekte im Fahrzeugumfeld zu klassifizieren. Beispielsweise ist es möglich, zwischen einem Gegenstand und einem belebten Objekt zu unterscheiden. Aufgrund der Tatsache, dass mindestens zwei Sensoren vorgesehen sind, wird eine räumliche Erfassung des Fahrzeugumfelds ermöglicht. Die beiden optischen Sensoren wirken als Stereokamerapaar. Aufgrund der Erfassung eines Weitwinkelbereichs der Sensoren, wobei die Sensoren grundsätzlich unterschiedliche Eigenschaften haben können, lässt sich ein großer Teil des Fahrzeugumfelds erfassen. Aufgrund der Tatsache, dass die Mittel zum Verarbeiten der erfassten Information räumliche Information ausgeben, kann eine Person, beispielsweise der Fahrer des Fahrzeugs, detailliert über die Eigenschaften des Fahrzeugumfelds informiert werden. Die Verarbeitung in den Mitteln zum Verarbeiten erfolgt mittels Algorithmen der digitalen Bildverarbeitung und mit sonstigen Algorithmen zur Auswertung der Sensoren. Insgesamt erzielt man auf der Grundlage der Erfindung eine Einsparung von Kosten, da man auf eine Vielzahl von Einzelsensoren zur zufriedenstellenden Erfassung des Umfeldes verzichten kann. Neben der Einsparung einer Vielzahl von Einzelsensoren kann auch die Systemkomplexität reduziert werden. Dies hat den Grund, dass keine Vernetzung einer großen Anzahl von Sensoren erforderlich ist.

Bevorzugt weist mindestens einer der Sensoren eine Fisheye-Optik auf. Fisheye-Optiken sind geeignet, einen großen Raumwinkel zu erfassen, wobei dieser etwa im Bereich von 220° liegt. Somit kann ein großer Teil des Umfelds des Kraftfahrzeugs erfasst werden. Bei der Verwendung mehrerer Sensoren ist es möglich, räumliche Information über das gesamte Fahrzeugumfeld auszugeben.

Ebenfalls kann es vorteilhaft sein, dass mindestens einer der Sensoren eine Optik zur Erfassung eines Sichtwinkels von 360° aufweist, insbesondere eine Parabol- oder Paraboloidspiegeloptik.

Besonders vorteilhaft ist es, dass weitere Sensoren zum Erfassen weiterer Eigenschaften des Umfelds vorgesehen sind, wobei die den Eigenschaften entsprechende Information den Mitteln zum Verarbeiten der erfassten Information zuführbar ist. Die erfindungsgemäße Anordnung kann demnach die Information aus zusätzlichen Informationsquellen verarbeiten. Dabei kommen unterschiedlichste Sensoren in Betracht, etwa auch Radar- oder Ultraschallsensoren. Ebenfalls ist es denkbar, dass Informationen zur Verfügung gestellt werden, welche nicht das Fahrzeugumfeld betreffen. Beispielsweise können Lenkwinkelsensoren, Gierwinkelsensoren, eine Überwachung der Fahrzeugschlösser und Erschütterungssensoren als weitere Informationsquellen für die erfindungsgemäße Anordnung in Betracht gezogen werden.

Besonders vorteilhaft ist es, wenn weitere optische Sensoren vorgesehen sind. Hierdurch kann die Erfassung des Fahrzeugumfelds verbessert werden. Beispielsweise können tote Winkel vermieden werden.

Es ist ebenfalls vorteilhaft, wenn die Mittel zum Verarbeiten der erfassten Informationen einen Controller aufweisen. Der Controller ist in der Lage, sämtliche Informationen der beteiligten Informationsquellen zu Erfassen, zu Verarbeiten und entsprechende räumliche Informationen auszugeben. Dabei bedient sich der Controller Algorithmen der digitalen Bildverarbeitung und sonstigen Algorithmen zur Auswertung der Sensoren.

Vorzugsweise geben die Mittel zum Verarbeiten der erfassten Informationen diese an ein Fahrerinformationssystem aus. Das Fahrerinformationssystem kann die Informationen dem Fahrer in geeigneter Weise präsentieren. Die Informationspräsentation kann optisch, akustisch oder haptisch erfolgen.

Ebenfalls kann es nützlich sein, wenn die Mittel zum Verarbeiten der erfassten Information diese an eine Aktorik ausgeben. Es ist somit möglich, aktiv in den Fahrzeugzustand einzugreifen. Beispielsweise sind Eingriffe in die Motorsteuerung, die Bremsen, die Kupplung oder die Alarmanlage denkbar.

Es sind Mittel zum Erzeugen von Licht im infraroten Spektralbereich vorgesehen, und das Licht kann über die Sensoroptik in das Umfeld des Fahrzeugs ausgesendet werden. Somit ist es möglich, auch bei nicht ausreichendem Umgebungslicht eine Erfassung des Fahrzeugumfeldes durchzuführen. Zu diesem Zwecke müssen auch die optischen Sensoren so ausgelegt sein, dass sie in der Lage sind, eine Erfassung im infraroten Spektralbereich zu realisieren. Dies hat auch unabhängig von der separaten Erzeugung von Licht im infraroten Spektralbereich den Vorteil, dass infrarote Strahlung in der Umgebung ausgewertet werden kann.

Da die Sensoroptik sowohl für das Erfassen des vom Umfeld abgegebenen Lichtes als auch für das Aussenden des im Fahrzeug erzeugten infraroten Lichtes verwendet werden kann, ist eine besonders rationelle Anordnung gegeben. LEDs können als kostengünstige Quellen für Licht im infraroten Spektralbereich herangezogen werden.

Besonders vorteilhaft ist es, wenn ein Imager-Chip vorgesehen ist, welcher im nahen infraroten Spektralbereich empfindlich ist. Auf diese Weise ist die Möglichkeit einer Erfassung im infraroten Spektralbereich gegeben. Verwendet man einen solchen Imager-Chip beispielsweise in Verbindung mit einer Paraboloidoptik, so wird auf dem Imager-Chip eine annähernd kreisringförmige Abbildung erzeugt. Dann wird vorteilhafter Weise nur dieser beleuchtete Bereich des Imager-Chips aus lichtempfindlichem Material ausgelegt, wobei der übrige Bereich des Imager-Chips zum Beispiel für die Auswertelogik verwendet werden kann.

Vorzugsweise sind die Sensoren auf dem Dach eines Fahrzeugs angeordnet. Hierdurch ist die Überwachung des gesamten Fahrzeugumfeldes mit nur einer Kamera und/oder einem Kamerapaar möglich. Es ist aber auch möglich, die Sensoren im vorderen Fahrzeugbereich mit optionaler Ergänzung durch eine weitere Kamera am Fahrzeugheck anzubringen. Dies kann beispielsweise Vorteile im Hinblick auf die Funktion ACC Stop & Go haben. Auch die Anbringung eines Stereokamerapaares am Fahrzeugheck ist denkbar, wobei es hier besonders sinnvoll ist, eine weitere Kamera im vorderen Fahrzeugbereich anzubringen. Diese Anordnung eignet sich besonderes für heckorientierte Anwendungen, wie zum Beispiel für die Anwendung als Rückfahrkamera.

Besonders nützlich ist es, dass die Sensoren im Seitenbereich ein freies Sichtfeld haben. Bringt man die Sensoren beispielsweise auf dem Fahrzeugdach nebeneinander an, so deckt der eine Sensor das Gesichtsfeld des anderen Sensors in seitlicher Richtung ab. Hierdurch entstehen tote Winkel im Seitenbereich des Fahrzeugs, welche besonders problematisch sind. Diesem Umstand kann man begegnen, indem man die Sensoren versetzt anordnet, so dass im Seitenbereich des Fahrzeugs freie Sichtfelder vorliegen. Dies ist besonders im Hinblick auf die Erfassung des toten Winkels des Gesichtsfelds des Fahrers sinnvoll.

Der Erfindung liegt die überraschende Kenntnis zugrunde, dass die gesamte Bandbreite der zur Verfügung stehenden Algorithmen der digitalen Bildverarbeitung im Bereich der Stereo-Umfeldvermessung angewendet werden kann. Insbesondere die Möglichkeit, das gesamte erfassbare Fahrzeugumfeld dreidimensional zu vermessen, bietet zahlreiche Vorteile. Basierend auf der Vermessung des Umfeldes können beispielsweise Objekte erkannt, Verkehrszeichen klassifiziert, Fahrbahnbegrenzungen gefunden und Menschen im Fahrzeugumfeld detektiert werden. Ebenfalls können mit einem solchen System eine Vielzahl von Assistenten, Diensten und Applikationen für den Fahrer zur Verfügung gestellt werden. Denkbar sind Anwendungen aus dem Bereich aktiven Fahrzeugsicherheit. Beispielsweise kann hier eine Precrash-Sensorik, die Berechnung und Ausführung von Brems- und Ausweichmanövern, Unterstützung von Stop & Go, Fahrspurerkennung, ACC-Unterstützung und eine automatische Notbremse realisiert werden. Auch Assistenzsysteme wie Verkehrszeichenerkennung und Einparkhilfe lassen sich realisieren. Auf der Grundlage der vorliegenden Erfindung lässt sich auch ein Sicherheitssystem unterstützen, welches als Diebstahlwarngerät arbeitet. Hierzu erkennt der Controller sich bewegende Objekte im Fahrzeugumfeld und schlägt Alarm, falls ein nichtidentifizierbares Objekt erscheint, welches versucht, das Fahrzeug zu öffnen. Ebenfalls ist vorteilhaft zu nennen, dass sich mit der optischen Information Objekte im Fahrzeugumfeld klassifizieren lassen. Auf dieser Grundlage können dem Fahrer beispielsweise Videobilder nicht nur in direkter Form sondern auch in modifizierter Form angezeigt werden. Bei der modifizierten Anzeige können die Bilder beispielsweise entzerrt werden, oder erkannte Objekte können je nach ihrer Bedeutung hervorgehoben werden.

### Zeichnungen

Die Erfindung wird nun mit Bezug auf die begleitenden Zeichnungen anhand bevorzugter Ausführungsformen beispielhaft erläutert.

Dabei zeigt:
- Figur 1: eine Draufsicht auf ein Kraftfahrzeug mit einem Sensor;
- Figur 2: eine Draufsicht auf ein Kraftfahrzeug mit zwei Sensoren;
- Figur 3: eine weitere Draufsicht auf ein Fahrzeug mit zwei Sensoren;
- Figur 4: eine Draufsicht auf ein Fahrzeug mit beispielhaften Anordnungen von Sensoren;
- Figur 5: ein Blockschaltbild zur Erläuterung einer erfindungsgemäßen Anordnung;
- Figur 6: eine schematische Darstellung einer speziellen Optik für eine erfindungsgemäße Anordnung; und
- Figur 7: eine weitere schematische Darstellung einer speziellen Optik für eine erfindungsgemäße Anordnung.

### Beschreibung der Ausführungsbeispiele

In Figur 1 ist eine Draufsicht auf ein Kraftfahrzeug 10 dargestellt. Auf dem Dach 48 des Kraftfahrzeugs 10 ist ein optischer Sensor 12 angeordnet. Der Sensor 12 hat ein Gesichtsfeld 50 von 360°. Die Darstellung des Gesichtsfelds 50 ist nicht maßstabsgetreu. Mit einem einzelnen optischen Sensor 12 lässt sich ein zweidimensionales Bild erzeugen, so dass eine räumliche Auflösung des Fahrzeugumfelds mit einer Anordnung gemäß Figur 1 nicht möglich ist.

In Figur 2 ist ein Kraftfahrzeug 10 mit zwei Sensoren 14, 16 dargestellt, welche auf dem Dach 48 des Fahrzeugs 10 angeordnet sind.

Figur 3 zeigt ebenfalls ein Fahrzeug 10 mit zwei Sensoren 18, 20 auf dem Fahrzeugdach 48, wobei hier zusätzlich durch Kreise 52, 54 dargestellt ist, dass beide Sensoren 18, 20 einen Öffnungswinkel von 360° haben. Da die beiden Sensoren 18, 20 einen Abstand zueinander aufweisen, sind auch die Gesichtsfelder der beiden Sensoren 18, 20, welche durch die Kreise 52, 54 symbolisiert sind, gegeneinander versetzt. Im Schnittbereich der beiden Kreise 52, 54 ist eine Stereovermessung des Umfeldes möglich. Folglich erlaubt die Anordnung gemäß Figur 3 zahlreiche Anwendungen, bei denen es auf eine räumliche Auflösung ankommt. Auf der Achse der Verbindungslinie zwischen den Sensoren 18, 20 kommt es aufgrund der gegenseitigen Abschattung zu toten Winkeln 56, 58 im seitlichen Bereich des Fahrzeugs. In diesen toten Winkeln ist keine Stereovermessung möglich, da jeweils eine der Kameras 18, 20 abgeschattet ist.

Figur 4 zeigt unter anderem eine Möglichkeit, diese seitliche Abschattung zu vermeiden. In einer Draufsicht sind die Anordnungen mehrerer Sensoren 22, 24, 26, 28, 30, 32, 34, auf einem Kraftfahrzeug 10 dargestellt. Durch die Anordnung der beiden Sensoren 22, 24, welche zusätzlich zu den anderen dargestellten Sensoren 26, 28, 30, 32, 34 oder ohne diese vorgesehen sein können, lässt sich eine seitliche Abschattung vermeiden. Somit kann durch das versetzte Anordnen der Sensoren 22, 24 auch im Seitenbereich des Kraftfahrzeugs 10 eine Stereovermessung stattfinden. Dies ist insbesondere in Hinblick auf die Erfassung des toten Winkels bezüglich des Gesichtsfeldes des Fahrers nützlich. Beispielhaft sind zwei weitere Kameras 26, 28 im vorderen Bereich des Kraftfahrzeugs gezeigt, welche in vorteilhafter Weise mit einem Sensor 34 am Heck des Kraftfahrzeugs kombiniert werden. Mit einer solchen Anordnung lässt sich besonders gut eine Steuerung für ACC Stop & Go realisieren. Zusätzlich ist zu erwähnen, dass durch die Verwendung von drei Kameras, das heißt einer zusätzlichen Kamera im Vergleich zu den Ausführungsformen gemäß Figur 2 und Figur 3, die dreidimensionale Modellierung des Fahrzeugumfelds noch verbessert werden kann. In ähnlicher Weise besteht die Möglichkeit, weitere Kameras 30, 32 am Heck des Kraftfahrzeugs 10 anzuordnen, wobei dies für Anwendungen besonders geeignet ist, die das Heckfeld erfassen sollen. Auch diese Kameras 30, 32 können mit weiteren Kameras beispielsweise im vorderen Bereich des Kraftfahrzeugs 10 kombiniert werden.

Figur 5 zeigt ein Blockschaltbild zur Erläuterung der vorliegenden Erfindung. Es sind beispielhaft drei Kameras 26, 28, 34 vorgesehen, welche beispielsweise im vorderen Bereich und im Heckbereich eines Kraftfahrzeugs angeordnet sind. Jede dieser Kameras ist mit einer Optik 38 ausgestattet. Die von den Kameras 26, 28, 34 erfassten Informationen werden einem Controller 36 übermittelt. Dem Controller 36 können ferner Informationen von weiteren Informationsquellen 60 übertragen werden, beispielsweise von einem Lenkwinkelsensor. Der Controller 36 verarbeitet diese Informationen unter Verwendung von Algorithmen der digitalen Bildverarbeitung und sonstiger Algorithmen zur Auswertung der Information des Sensors 60. Die Ergebnisse dieser Auswertungen werden an ein Fahrzeuginformationssystem 40 ausgegeben. Dieses kann die Informationen einem Fahrer in geeigneter Weise präsentieren. Die Informationspräsentation kann optisch, akustisch oder haptisch erfolgen. Der Controller 36 kann auch aktiv in den Fahrzeugzustand eingreifen, indem er eine oder mehrere Aktoriken 42 ansteuert. Dabei sind Eingriffe in die Motorsteuerung, die Bremse, die Kupplung oder eine Alarmanlage denkbar, um nur einige Beispiele zu nennen.

In Figur 6 ist die Optik eines Sensors für eine erfindungsgemäße Anordnung schematisch dargestellt. Es ist beispielhaft eine Paraboloidspiegelopitk 38 vorgesehen, welche ein im wesentlichen ringförmiges Bild erzeugt. Dieses Bild wird auf ein Imager-Chip 46 projiziert. Im unteren Teil der Figur ist der Imager-Chip 46 mit dem ringförmigen Bereich 62 dargestellt. Vorzugsweise werden die Bereiche, welche innerhalb des ringförmigen Bereiches 62 liegen und welche außerhalb des ringförmigen Bereiches 62 liegen für andere Aufgaben verwendet, beispielsweise für eine Auswertelogik.

In Figur 7 ist ebenfalls eine Optik dargestellt, welche im Rahmen der vorliegenden Erfindung Verwendung finden kann. Wiederum handelt es sich um eine Paraboloidspiegeloptik 38. In diesem Beispiel gemäß Figur 7 wird die Paraboloidspiegeloptik 38 dazu benutzt, Licht, welches von einer LED 64 erzeugt wird, in das Umfeld abzustrahlen. Somit findet eine Beleuchtung es Umfelds statt. Dieselbe beispielhafte Paraboloidspiegeloptik 38 wird dann zur Aufnahme der Bilder des Umfeldes verwendet. Es ist besonders vorteilhaft, wenn die LED 64 in der Lage ist, Licht abzustrahlen, welches im infraroten Spektralbereich liegt. Damit ist eine Ausleuchtung einer Umgebungsszene bei Nacht möglich, wobei die Detektion von einfallendem infraroten Licht auch unabhängig von der Lichtquelle 64 erfolgen kann.

Die vorhergehende Beschreibung der Ausführungsbeispiele gemäß der vorliegenden Erfindung dient nur zu illustrativen Zwecken und nicht zum Zwecke der Beschränkung der Erfindung. Im Rahmen der Erfindung sind verschiedene Änderungen und Modifikationen möglich, ohne den Umfang der Erfindung sowie die Äquivalente zu verlassen.

## Patentansprüche

1. Anordnung zur Überwachung des Umfelds eines Fahrzeugs (10) mit
- Sensoren (14, 16, 18, 20, 22, 24, 26, 28, 30, 32, 34) zum Erfassen von Eigenschaften des Umfelds und
- Mitteln (36) zum Verarbeiten der erfassten Information,
- wobei die Sensoren (14, 16, 18, 20, 22, 24, 26, 28, 30, 32, 34) optische Sensoren sind,
- wobei die Mittel (36) zum Verarbeiten der erfassten Information räumliche Information ausgeben,
**dadurch gekennzeichnet,**
- **dass** mindestens zwei Sensoren (14, 16, 18, 20, 22, 24) vorgesehen sind, wobei die Sensoren (14, 16, 18, 20, 22, 24, 26, 28, 30, 32, 34) eine Sensoroptik (38) umfassen, so dass die Sensoren (14, 16, 18, 20, 22, 24, 26, 28, 30, 32, 34) im Weitwinkelbereich arbeiten,
- **dass** Mittel (64) zum Erzeugen von Licht im infraroten spektralbereich vorgesehen sind, und
- **dass** das Licht über die Sensoroptik (38) in das Umfeld des Fahrzeugs (10) ausgesendet wird, wobei die Sensoroptik (38) sowohl für das Erfassen des vom Umfeld abgegebenen Lichtes als auch für das Aussenden des im Fahrzeug (10) erzeugten infraroten Lichtes verwendet wird.

2. Anordnung nach Anspruch 1, **dadurch gekennzeichnet, dass** mindestens einer der Sensoren eine Fisheye-Optik aufweist.

3. Anordnung nach Anspruch 1 oder 2, **dadurch gekennzeichnet, dass** mindestens einer der Sensoren (18, 20) eine Optik zur Erfassung eines Sichtwinkels von 360°, insbesondere eine Parabol- oder Paraboloidspiegeloptik (38) aufweist.

4. Anordnung nach einem der vorangehenden Ansprüche, **dadurch gekennzeichnet, dass** weitere Sensoren (26, 28, 30, 32, 34) zum Erfassen weiterer Eigenschaften des Umfelds vorgesehen sind, wobei die den Eigenschaften entsprechende Information den Mitteln (36) zum Verarbeiten der erfassten Information zuführbar ist.

5. Anordnung nach einem der vorangehenden Ansprüche, **dadurch gekennzeichnet, dass** weitere optischen Sensoren (26, 28, 30, 32, 34) vorgesehen sind.

6. Anordnung nach einem der vorangehenden Ansprüche, **dadurch gekennzeichnet, dass** die Mittel (36) zum Verarbeiten der erfassten Information einen Controller aufweisen.

7. Anordnung nach einem der vorangehenden Ansprüche, **dadurch gekennzeichnet, dass** die Mittel (36) zum Verarbeiten der erfassten Information diese an ein Fahrerinformationssystem (40) ausgeben.

8. Anordnung nach einem der vorangehenden Ansprüche, **dadurch gekennzeichnet, dass** die Mittel (36) zum Verarbeiten der erfassten Information diese an eine Aktorik (42) ausgeben.

9. Anordnung nach einem der vorangehenden Ansprüche, **dadurch gekennzeichnet, dass** ein Imager-Chip (46) vorgesehen ist, welcher im nahen Infrarotspektralbereich empfindlich ist.

10. Anordnung nach einem der vorangehenden Ansprüche, **dadurch gekennzeichnet, dass** die Sensoren (14, 16, 18, 20, 22, 24) auf dem Dach (48) eines Fahrzeugs (10) angeordnet sind.

11. Anordnung nach einem der vorangehenden Ansprüche, **dadurch gekennzeichnet, dass** die Sensoren (22, 24) im Seitenbereich des Fahrzeugs (10) ein freies Sichtfeld haben.

## Claims

1. Arrangement for monitoring the surroundings of a vehicle (10), having
- sensors (14, 16, 18, 20, 22, 24, 26, 28, 30, 32, 34) for acquiring properties of the surroundings, and
- means (36) for processing the acquired information,
- the sensors (14, 16, 18, 20, 22, 24, 26, 28, 30, 32, 34) being optical sensors, and
- the means (36) for processing the acquired information outputting spatial information,
**characterized**
- **in that** at least two sensors (14, 16, 18, 20, 22, 24) are provided, the sensors (14, 16, 18, 20, 22, 24, 26, 28, 30, 32, 34) comprising sensor optics (38) such that the sensors (14, 16, 18, 20, 22, 24, 26, 28, 30, 32, 34) operate in the wide angle range,
- **in that** means (64) are provided for generating light in the infrared spectral range, and
- **in that** the light is emitted via the sensor optics (38) into the surroundings of the vehicle (10), the sensor optics (38) being used both for acquiring the light output by the surroundings, and for emitting the infrared light generated in the vehicle (10).

2. Arrangement according to Claim 1, **characterized in that** at least one of the sensors has fisheye optics.

3. Arrangement according to Claim 1 or 2, **characterized in that** at least one of the sensors (18, 20) has optics for acquiring a viewing angle of 360°, in particular parabolic or paraboloid mirror optics (38).

4. Arrangement according to one of the preceding claims, **characterized in that** further sensors (26, 28, 30, 32, 34) are provided for acquiring further properties of the surroundings, it being possible for the information corresponding to the properties to be fed to the means (36) for processing the acquired information.

5. Arrangement according to one of the preceding claims, **characterized in that** further optical sensors (26, 28, 30, 32, 34) are provided.

6. Arrangement according to one of the preceding claims, **characterized in that** the means (36) for processing the acquired information have a controller.

7. Arrangement according to one of the preceding claims, **characterized in that** the means (36) for processing the acquired information output the latter to a driver information system (40).

8. Arrangement according to one of the preceding claims, **characterized in that** the means (36) for processing the acquired information output the latter to an actuator system (42).

9. Arrangement according to one of the preceding claims, **characterized in that** an imager chip (46) is provided which is sensitive in the near infrared spectral range.

10. Arrangement according to one of the preceding claims, **characterized in that** the sensors (14, 16, 18, 20, 22, 24) are arranged on the roof (48) of a vehicle (10).

11. Arrangement according to one of the preceding claims, **characterized in that** the sensors (22, 24) have a free field of view in the lateral region of the vehicle (10).

## Revendications

1. Dispositif de surveillance de l'environnement d'un véhicule (10) comportant :
- des capteurs (14, 16, 18, 20, 22, 24, 26, 28, 30, 32, 34) pour saisir des propriétés de l'environnement et
- des moyens (36) pour traiter les informations saisies,
- les capteurs (14, 16, 18, 20, 22, 24, 26, 28, 30, 32, 34) étant des capteurs optiques,
- les moyens (36) destinés à traiter les informations saisies sortant des informations spatiales,
**caractérisé en ce que**
- au moins deux capteurs (14, 16, 18, 20, 22, 24, 26, 28, 30, 32, 34) comprennent une optique de détection (38), de sorte que les capteurs (14, 16, 18, 20, 22, 24, 26, 28, 30, 32, 34) travaillent dans la zone de grand angle,
- des moyens (64) peuvent produire de la lumière dans la région du spectre infrarouge, et
- la lumière est émise par l'optique de détection (38) dans le environnement du véhicule (10), l'optique de détection (38) étant utilisée aussi bien pour la détection de la lumière issue de l'environnement que pour l'émission de la lumière infrarouge produite dans le véhicule (10).

2. Dispositif selon la revendication 1,
**caractérisé en ce qu'**
au moins l'un des capteurs présente une optique en oeil de poisson.

3. Dispositif selon la revendication 1 ou 2,
**caractérisé en ce qu'**
au moins l'un des capteurs (18, 20) présente une optique pouvant saisir un angle de vue de 360°, en particulier une optique à miroirs parabolique ou paraboloïde (38).

4. Dispositif selon l'une quelconque des revendications précédentes,
**caractérisé en ce que**
d'autres capteurs (26, 28, 30, 32, 34) peuvent saisir d'autres propriétés de l'environnement, les informations correspondant aux propriétés pouvant être fournies aux moyens (36) destinés à traiter les informations saisies (36).

5. Dispositif selon l'une quelconque des revendications précédentes,
**caractérisé par**
d'autres capteurs optiques (26, 28, 30, 32, 34).

6. Dispositif selon l'une quelconque des revendications précédentes,
**caractérisé en ce que**
les moyens (36) destinés à traiter les informations saisies présentent un contrôleur.

7. Dispositif selon l'une quelconque des revendications précédentes,
**caractérisé en ce que**
les moyens (36) destinés à traiter les informations détectées sortent celles-ci sur un système d'information du conducteur (40).

8. Dispositif selon l'une quelconque des revendications précédentes,
**caractérisé en ce que**
les moyens (36) destinés à traiter les informations détectées sortent celles-ci sur un système d'actionneurs (42).

9. Dispositif selon l'une quelconque des revendications précédentes,
**caractérisé en ce qu'**
on prévoit une puce de dispositif d'imagerie (46) sensible dans la région proche du spectre infrarouge.

10. Dispositif selon l'une quelconque des revendications précédentes,
**caractérisé en ce que**
les capteurs (14, 16, 18, 20, 22, 24) sont montés sur le toit (48) d'un véhicule (10).

11. Dispositif selon l'une quelconque des revendications précédentes,
**caractérisé en ce que**
les capteurs (22, 24) ont un champ de vision libre dans la zone latérale du véhicule (10).
